# EUROPÄISCHE PATENTSCHRIFT

(11) **EP 3 748 151 B1**
(45) Veröffentlichungstag und Bekanntmachung des Hinweises auf die Patenterteilung: **26.02.2025**
(21) Anmeldenummer: 20178313.1
(22) Anmeldetag: 04.06.2020
(51) Int. Cl.: F02M 17/08, F02M 17/12, F02M 17/34, F02M 19/08, F02B 25/14, F02M 35/10, F02B 25/02, F02F 1/22

(54) **GEMISCHBILDUNGSEINHEIT UND ZWEITAKTMOTOR MIT EINER GEMISCHBILDUNGSEINHEIT**
MIXTURE FORMING UNIT AND TWO-STROKE ENGINE HAVING A MIXTURE FORMING UNIT
UNITÉ DE FORMATION DE MÉLANGE ET MOTEUR À DEUX TEMPS DOTÉ D'UNE UNITÉ DE FORMATION DE MÉLANGE

(30) Priorität: 08.06.2019 DE 102019004063
(43) Veröffentlichungstag der Anmeldung: 09.12.2020
(73) Patentinhaber: Andreas Stihl AG & Co. KG, 71336 Waiblingen (DE)
(72) Erfinder: Servatius, Felix, 71384 Weinstadt (DE); Luithardt, Wolfgang, 71336 Waiblingen (DE); Denner, Horst, 71384 Weinstadt (DE); Arenz, Dr., Martin Christoph, 70372 Stuttgart (DE)
(74) Vertreter: Reinhardt, Annette

(56) Entgegenhaltungen:
- EP-A1- 2 947 305
- EP-A1- 3 115 572
- DE-A1- 10 156 353
- US-A- 1 061 835
- US-A1- 2014 261 329

## Beschreibung

Die Erfindung betrifft eine Gemischbildungseinheit der im Oberbegriff des Anspruchs 1 angegebenen Gattung sowie einen Zweitaktmotor mit einer Gemischbildungseinheit.

Aus der US 2014/0261329 A1 ist eine Gemischbildungseinrichtung, nämlich ein Vergaser bekannt, bei dem die Hauptkraftstoffdüse in einem geraden Kanal angeordnet ist. Dadurch kann die Hauptkraftstoffdüse auf einfache Weise von außen in den Grundkörper des Vergasers eingeschoben oder eingepresst werden. Am Grundkörper sind ein Deckel, der die Regelmembran hält, sowie ein Deckel der Kraftstoffpumpe angeordnet. Ist der Deckel, der die Regelmembran hält, am Grundkörper montiert, so ist der Kanal, in dem die Hauptkraftstoffdüse angeordnet ist, nur noch vom Ansaugkanal aus zugänglich.

Aus der US 1,061,835 A ist ein Schwimmervergaser bekannt, der ein Kraftstoff/LuftGemisch mittels einer Düse in den Ansaugkanal zuführt. Die Düse ist in einem an einer Stirnseite des Vergasers mündenden Kanal eingeschraubt und ragt mit radialem Abstand in den Kanal. Dadurch kann Luft aus dem Ansaugkanal in den Kraftstoff angesaugt werden und gemeinsam mit dem Kraftstoff als Kraftstoff/Luft-Gemisch in den Ansaugkanal austreten.

Aus der EP 2 947 305 A1 ist ein gattungsgemäßer Vergaser bekannt. Für den Winkel zwischen der Mittelachse der Hauptkraftstoffdüse und einer Senkrechten zur Ansaugkanallängsachse ist ein Wertebereich von 0° bis 50° vorgesehen.

Die Kanäle eines Vergasers werden üblicherweise zumindest teilweise mit spanenden Herstellverfahren hergestellt. Nach der Montage des Deckels der Regelkammer ist der Kanal, in dem die Hauptkraftstoffdüse angeordnet ist, jedoch lediglich vom Ansaugkanal aus zugänglich. Daher ist das Reinigen des Vergasers nach dem Zusammenbau aller Bauteile nur noch eingeschränkt möglich. Partikel, die sich in den kraftstoffführenden Kanälen befinden, können sich im Betrieb lösen und an unerwünschten Positionen, beispielsweise an sensiblen Bauteilen wie Ventilen oder dergleichen festsetzen und damit den Betrieb des Vergasers stören.

Der Erfindung liegt die Aufgabe zugrunde, eine Gemischbildungseinheit der gattungsgemäßen Art zu schaffen, die eine hohe Robustheit im Betrieb aufweist und gut zu reinigen ist.

Eine weitere Aufgabe der Erfindung liegt darin, einen Zweitaktmotor mit einer Gemischbildungseinheit anzugeben.

Diese Aufgabe wird bezüglich der Gemischbildungseinheit durch eine Gemischbildungseinheit mit den Merkmalen des Anspruchs 1 gelöst. Bezüglich des Zweitaktmotors wird die Aufgabe durch einen Zweitaktmotor mit den Merkmalen des Anspruchs 11 gelöst.

Es ist vorgesehen, dass der Kanal, der in den Ansaugkanal mündet, als gerade verlaufender Kanal ausgebildet ist und an einer Stirnseite des Grundkörpers der Gemischbildungseinheit mündet. Dadurch sind beide Enden des Kanals auch nach der Montage von Anbauteilen wie Deckeln, einer Kraftstoffpumpe oder der Regeleinrichtung der Gemischbildungseinheit noch ohne weiteres zugänglich. Dadurch kann der Kanal vollständig gereinigt und durchspült werden. Eine Reinigungsleitung kann insbesondere an der Stirnseite des Grundkörpers angeschlossen werden, so dass sich eine gute Zugänglichkeit des Anschlusses ergibt.

In dem Kanal ist ein Bauteil der Gemischbildungseinheit angeordnet. Durch die Anordnung der Mündungsöffnung des Kanals an der ersten Stirnseite des Grundkörpers kann der Kanal vor der Montage des Bauteils einfach gereinigt werden. Das in dem Kanal angeordnete Bauteil kann beispielsweise bei Funktionsstörungen auf einfache Weise nachträglich gewechselt werden. Die erste Stirnseite, an der der Kanal mündet, kann dabei sowohl die stromauf liegende Stirnseite der Gemischbildungseinheit als auch die stromab liegende Stirnseite der Gemischbildungseinheit sein. Die Gemischbildungseinheit weist mindestens eine Kraftstofföffnung auf, die in den Ansaugkanalabschnitt mündet und die an einer Kraftstoffdüse ausgebildet ist. Mit Kraftstoffdüse wird dabei das Bauteil bezeichnet, an dem die Engstelle ausgebildet ist, die den Düsenquerschnitt bildet. Auch weitere Funktionen können in der Kraftstoffdüse verwirklicht sein. Die Kraftstoffdüse ist eine Komponente, die aus mehreren Einzelteilen zusammengesetzt sein kann. Die Kraftstofföffnung ist eine Hauptkraftstofföffnung und die Kraftstoffdüse eine Hauptkraftstoffdüse. Vorzugsweise bildet das Bauteil mit dem Kanal, insbesondere mit der Kanalwand des Kanals, einen Ringspalt, der mit der Kraftstofföffnung verbunden ist. Dadurch, dass der Kanal als gerader Kanal ausgeführt ist, kann er mit hoher Genauigkeit gefertigt werden, beispielsweise durch Bohren oder Fräsen, so dass sich definierte Abmessungen für den Ringspalt ergeben.

Das in dem Kanal angeordnete Bauteil weist ein Rückschlagventil auf. Partikel wie Späne oder dergleichen, die bei der Herstellung entstehen und nicht aus dem Grundkörper der Gemischbildungseinheit entfernt werden, können die Dichtfunktion eines Ventilplättchens des Rückschlagventils verschlechtern und so die Funktion erheblich beeinträchtigen. Insbesondere für ein Rückschlagventil ist daher eine Reinigung von Rückständen aus vorangegangenen Bearbeitungsverfahren wie Spänen der dgl. wünschenswert.

Der Kanal verläuft in bevorzugter Ausführung vergleichsweise flach im Grundkörper der Gemischbildungseinheit. Dadurch ergibt sich eine günstige Anordnung und eine gute Ausnutzung des in der Gemischbildungseinheit üblicherweise zur Verfügung stehenden Bauraums. Vorteilhaft schließt die Mittelachse des Kanals mit der Ansaugkanallängsachse in einer Schnittebene, die die Ansaugkanallängsachse enthält und parallel zur Mittelachse des Kanals verläuft, einen Winkel von 0° bis 30°, insbesondere von 0° bis 25° ein. Die Mittelachse des Kanals kann demnach mit der Ansaugkanallängsachse in einer Ebene liegen oder windschief zur Ansaugkanallängsachse verlaufen. Verläuft die Mittelachse des Kanals windschief zur Ansaugkanallängsachse, so wird der Winkel in der Schnittebene zwischen einer Projektion der Mittelachse des Kanals senkrecht auf die Schnittebene und der Ansaugkanallängsachse gemessen.

Der Ansaugkanalabschnitt weist vorzugsweise einen Venturiabschnitt auf. Stromab des Venturiabschnitts ist insbesondere ein Drosselelement im Grundkörper gelagert. Das Drosselelement ist vorzugsweise verstellbar angeordnet und dient zur Einstellung des freien Strömungsquerschnitts des Ansaugkanalabschnitts. Vorteilhaft ist das Drosselelement um eine Drehachse schwenkbar.

Die Gemischbildungseinheit ist insbesondere ein Vergaser, bei dem die Kraftstoffaufbereitung zumindest teilweise im oder stromab des Venturiabschnitts erfolgt. Die erste Stirnseite, an der der Kanal mündet, ist bevorzugt die stromauf liegende Stirnseite des Grundkörpers. Es kann jedoch auch vorgesehen sein, dass die erste Stirnseite, an der der Kanal mündet, die stromab liegende Stirnseite des Grundkörpers ist. Das Drosselelement ist bevorzugt eine Drosselklappe. Stromauf des Drosselelements kann vorteilhaft ein Chokeelement im Grundkörper gehalten sein. Das Chokeelement ist bevorzugt eine Chokeklappe. Bei Gestaltung des Chokeelements als Chokeklappe ist ausreichend Bauraum im Ansaugkanalabschnitt vorhanden, so dass der Kanal und das Chokeelement zumindest teilweise im gleichen Querschnitt der Gemischbildungseinheit angeordnet werden können. Es kann vorgesehen sein, dass stromauf des Drosselelements kein Trennwandabschnitt im Ansaugkanalabschnitt angeordnet ist. In bevorzugter Gestaltung ist stromauf des Drosselelements ein Trennwandabschnitt im Ansaugkanalabschnitt angeordnet. Ein einfacher Aufbau ergibt sich, wenn das Bauteil in den Kanal eingepresst ist. Das Bauteil kann dabei unmittelbar in den Kanal eingepresst sein. Der Außenumfang des Bauteils und der Kanal bilden vorteilhaft einen Pressverband und liegen aneinander an. In alternativer Gestaltung kann vorgesehen sein, dass das Bauteil unter Zwischenlage mindestens einer Dichtung in den Kanal eingepresst ist. Mehrere Dichtungen können vorteilhaft sein, insbesondere, um unterschiedliche Bereiche am Außenumfang des Bauteils zueinander abzudichten. Wenn das Bauteil ein Ventil aufweist, kann es insbesondere vorteilhaft sein, am Außenumfang des Bauteils die Bereiche stromab und stromauf des Ventils mittels mindestens einer Dichtung voneinander zu trennen. Die Dichtung kann beispielsweise ein O-Ring sein. Auch eine andere Gestaltung der Dichtung kann jedoch vorteilhaft sein.

Für einen Zweitaktmotor mit einer Gemischbildungseinheit ist vorgesehen, dass der Zweitaktmotor einen Zylinder aufweist, in dem ein Brennraum ausgebildet ist, der von einem Kolben begrenzt ist. Der Kolben treibt eine in einem Kurbelgehäuse drehbar gelagerte Kurbelwelle an. Ein Kurbelgehäuseinnenraum ist in mindestens einer Stellung des Kolbens über mindestens einen Überströmkanal mit dem Brennraum verbunden. Der Zweitaktmotor weist einen Ansaugkanal auf, der stromab des in der Gemischbildungseinheit ausgebildeten Ansaugkanalabschnitts durch eine Trennwand in einen Gemischkanal zur Zufuhr von Kraftstoff/Luft-Gemisch in den Brennraum und einen Luftkanal zur Zufuhr von Spülvorlagenluft zu dem mindestens einen Überströmkanal geteilt ist. Es hat sich gezeigt, dass insbesondere bei einer Gemischbildungseinheit für einen Spülvorlagenmotor, bei der der Ansaugkanalabschnitt in einen Gemischkanal und einen Luftkanal geteilt ist, ausreichend Bauraum für den geraden, an einer Stirnseite des Grundkörpers mündenden Kanal zur Verfügung steht.

Stromauf des Drosselelements kann ein Trennwandabschnitt zur Unterteilung des Ansaugkanalabschnitts in den Gemischkanal und den Luftkanal vorgesehen sein. Es kann jedoch auch vorgesehen sein, dass stromauf des Drosselelements kein Trennwandabschnitt zur Unterteilung des Ansaugkanalabschnitts in Gemischkanal und Luftkanal vorgesehen ist.

Die erfindungsgemäße Gemischbildungseinrichtung kann auch für einen Zweitaktmotor vorgesehen sein, der keinen Luftkanal aufweist oder für einen Zweitaktmotor, der einen vom Gemischkanal getrennt geführten Luftkanal aufweist. Auch für einen Viertaktmotor, insbesondere für einen gemischgeschmierten Viertaktmotor, ist die erfindungsgemäße Gemischbildungseinrichtung vorteilhaft.

Ausführungsbeispiele der Erfindung werden im Folgenden anhand der Zeichnung erläutert. Es zeigen:
- Fig. 1: eine schematische Darstellung eines Zweitaktmotors,
- Fig. 2: eine Schnittdarstellung eines Ausführungsbeispiels eines Vergasers,
- Fig. 3: eine ausschnittsweise Seitenansicht des Vergasers aus Fig. 2 in Richtung des Pfeils III in Fig. 2,
- Fig. 4: eine Schnittdarstellung eines weiteren Ausführungsbeispiels eines Vergasers.

Der in Fig. 1 schematisch dargestellte Zweitaktmotor 1 weist einen Zylinder 2 und ein Kurbelgehäuse 4 auf. Im Zylinder 2 ist ein Brennraum 3 ausgebildet und im Kurbelgehäuse 4 ein Kurbelgehäuseinnenraum 6. Der Kurbelgehäuseinnenraum 6 und der Brennraum 3 sind von einem im Zylinder 2 hin- und hergehend beweglichen Kolben 5 getrennt. In vorgegebenen Kolbenstellungen, beispielsweise in der in Fig. 1 dargestellten Position des Kolbens 5 im Bereich des unteren Totpunkts, sind der Kurbelgehäuseinnenraum 6 und der Brennraum 3 über Überströmkanäle 8 miteinander verbunden. Die Überströmkanäle 8 münden mit Überströmfenstern 9 in den Brennraum 3. Die Überströmfenster 9 werden in Abhängigkeit von der Position des Kolbens 5 zum Brennraum 3 geöffnet bzw. geschlossen. Der Kolben 5 treibt eine im Kurbelgehäuse 4 drehbar gelagerte Kurbelwelle 7 rotierend an. Der Zweitaktmotor 1 kann beispielsweise der Antriebsmotor in einem handgeführten Arbeitsgerät wie einer Motorsäge, einem Trennschleifer, einem Blasgerät, einer Heckenschere, einem Sprühgerät oder dgl. sein, und die Kurbelwelle 7 kann zum Antrieb eines Werkzeugs des Arbeitsgeräts dienen. Bei einem Blasgerät oder Sprühgerät ist das Werkzeug üblicherweise ein Gebläse, das einen Arbeitsluftstrom fördert. Anstatt eines Zweitaktmotors 1 kann der Antriebsmotor auch ein Viertaktmotor, insbesondere ein gemischgeschmierter Viertaktmotor sein.

Der Zweitaktmotor 1 weist einen Ansaugtrakt mit einem Luftfilter 49, einer Gemischbildungseinheit 13 sowie einem Verbindungsstutzen 41 zur Verbindung der Gemischbildungseinheit 13 mit dem Zylinder 2 auf. Die Gemischbildungseinheit 13 ist im Ausführungsbeispiel ein Vergaser. Anstatt des Verbindungsstutzens 41 können ein oder mehrere beliebige andere Teile zur fluidischen Verbindung der Gemischbildungseinheit 13 mit dem Zylinder 2 bzw. dem Kurbelgehäuse 4 vorgesehen sein. Der Luftfilter 49 besitzt ein Filterelement 39. Stromab des Filterelements 39 ist ein Reinraum 50 gebildet, aus dem ein Ansaugkanal 10 führt. In der Gemischbildungseinheit 13 ist ein Ansaugkanalabschnitt 11 ausgebildet. Im Ansaugkanalabschnitt 11 ist ein Drosselelement 17, im Ausführungsbeispiel eine Drosselklappe, verstellbar gelagert. Im Ausführungsbeispiel ist das Drosselelement 17 mit einer Drosselwelle 18 gelagert. Stromab des Drosselelements 17 ist der Ansaugkanal 10 in einen Gemischkanal 12 und einen Luftkanal 14 geteilt. Der Ansaugkanal 10 weist eine Ansaugkanallängsachse 32 auf, die die Längsmittelachse des Ansaugkanals 10 bildet. Der Gemischkanal 12 mündet mit einer Gemischkanalöffnung 15 an der Zylinderbohrung 55. Die Gemischkanalöffnung 15 ist vom Kolben 5 gesteuert. Die Gemischkanalöffnung 15 ist im Bereich des oberen Totpunkts des Kolbens 15 zum Kurbelgehäuseinnenraum 6 hin geöffnet. Der Luftkanal 14 mündet mit mindestens einer Luftkanalöffnung 16 an der Zylinderbohrung 55. Auch die Luftkanalöffnung 16 ist vom Kolben 5 gesteuert. Der Kolben 5 besitzt mindestens eine Kolbentasche 37, die die Luftkanalöffnung 16 im Bereich des oberen Totpunkts des Kolbens 5 mit den Überströmfenstern 9 verbindet. Über den Luftkanal 14, die Luftkanalöffnung 16 und die Überströmfenster 9 wird in den Überströmkanälen 8 im Bereich des oberen Totpunkts des Kolbens 5 Spülvorlagenluft vorgelagert. Der Zylinder 2 weist einen Auslass 40 aus dem Brennraum 3 auf.

Wie Fig. 1 auch zeigt, münden in den Ansaugkanalabschnitt 11 in der Gemischbildungseinheit 13 eine Hauptkraftstofföffnung 27 sowie mehrere Nebenkraftstofföffnungen 28. Die Hauptkraftstofföffnung 27 ist an einer Hauptkraftstoffdüse 29 ausgebildet. Die Hauptkraftstofföffnung 27 mündet im Bereich eines Venturiabschnitts 34 in den Ansaugkanalabschnitt 11. Die Gemischbildungseinheit 13 weist einen Grundkörper 23 auf, der eine erste, stromauf liegende Stirnseite 24 sowie eine zweite, stromab liegende Stirnseite 25 aufweist. Die Hauptkraftstoffdüse 29 ist in einem geraden Kanal 26 angeordnet, der sich von der ersten Stirnseite 24 in den Ansaugkanalabschnitt 11 erstreckt. Dadurch kann bei der Herstellung der Gemischbildungseinheit 13 oder nach einem Austausch der Hauptkraftstoffdüse 29 an der ersten Stirnseite 24 ein Schlauch mit Reinigungsfluid wie beispielsweise Luft angeschlossen werden, und der Kanal 26 sowie Teile des Kraftstoffsystems können gereinigt werden. Auch für andere Kanäle der Gemischbildungseinheit 13 kann eine Mündung an der ersten Stirnseite 24 vorteilhaft sein. Im Ausführungsbeispiel ist die erste Stirnseite 24, an der der Kanal 26 mündet, die stromauf liegende Stirnseite. Die erste Stirnseite 24, an der der Kanal 26 mündet, kann jedoch auch die stromab liegende Stirnseite des Grundkörpers 23 sein.

Vorteilhaft ist die Hauptkraftstoffdüse 29 in den Kanal 26 eingepresst. Die Hauptkraftstoffdüse 29 kann dabei unmittelbar in den Kanal 26 eingepresst sein, so dass der Außenumfang der Hauptkraftstoffdüse 29 in Kontakt mit der Wand des Kanals 26 ist. Alternativ kann vorgesehen sein, dass die Hauptkraftstoffdüse 29 unter Zwischenlage mindestens einer Dichtung in den Kanal 26 eingepresst ist. In Fig. 2 ist hierzu schematisch mit gestrichelter Linie eine Dichtung 80 eingezeichnet. Die Dichtung 80 kann beispielsweise ein O-Ring sein. Auch mehrere Dichtungen 80 können vorteilhaft sein.

Wie Fig. 1 zeigt, sind stromauf des Drosselelements 17 keine weiteren Elemente zur Unterteilung des Ansaugkanalabschnitts 11 in Gemischkanal 12 und Luftkanal 14 vorgesehen. Auch ein Chokeelement ist nicht vorgesehen.

Stromab des Drosselelements 17 ist beim Ausführungsbeispiel nach Fig. 1 der Ansaugkanal 10 von einer Trennwand 35 in den Gemischkanal 12 und den Luftkanal 14 geteilt. An der dem Drosselelement 17 zugewandten Seite weist die Trennwand 35 eine Anlage 38 auf, an der das Drosselelement 17 in vollständig geöffneter Stellung anliegt. Bei teilweise geschlossener Stellung des Drosselelements 17 ist zwischen der Drosselwelle 18 und der Anlage 38 eine Öffnung gebildet, über die Kraftstoff in den stromauf des Luftkanals 14 liegenden Bereich gelangen kann.

Im Betrieb des Zweitaktmotors 1 wird beim Aufwärtshub des Kolbens 5 Kraftstoff/Luft-Gemisch aus dem Gemischkanal 12 in den Kurbelgehäuseinnenraum 6 angesaugt, sobald die Gemischkanalöffnung 15 öffnet. Solange die Luftkanalöffnung 16 über die Kolbentasche 37 mit den Überströmfenstern 9 verbunden ist, wird in den Überströmkanälen 8 Spülvorlagenluft vorgelagert. Beim Abwärtshub des Kolbens 5 wird das Kraftstoff/Luft-Gemisch im Kurbelgehäuseinnenraum 6 komprimiert und, sobald die Überströmfenster 9 öffnen, strömt zunächst Spülvorlagenluft aus den Überströmkanälen 8 und anschließend Kraftstoff/Luft-Gemisch aus dem Kurbelgehäuseinnenraum 6 in den Brennraum 3 ein. Das Kraftstoff/Luft-Gemisch wird beim Aufwärtshub des Kolbens 5 im Brennraum 3 komprimiert und im Bereich des oberen Totpunkts des Kolbens 5 von einer Zündkerze 72 gezündet. Vorzugsweise ist die Zündkerze 72 von einer Steuereinrichtung 61 angesteuert, die auch ein Kraftstoffventil 60 (Fig. 4) ansteuert. Beim Abwärtshub des Kolbens 5 öffnet der Kolben 5 zunächst den Auslass 40, so dass Abgase aus dem Brennraum 3 ausströmen können. Anschließend werden die Überströmfenster 9 geöffnet und Spülvorlagenluft strömt in den Brennraum 3 ein und spült die restlichen Abgase aus dem Brennraum 3 durch den Auslass 40 aus. Anschließend strömt frisches Kraftstoff/Luft-Gemisch für die nächste Verbrennung in den Brennraum 3 ein.

Fig. 2 zeigt ein weiteres Ausführungsbeispiel einer Gemischbildungseinheit 13. Gleiche Bezugszeichen kennzeichnen in allen Ausführungsbeispielen einander entsprechende Elemente. Die Gemischbildungseinheit 13 aus Fig. 2 weist ebenfalls einen Grundkörper 23 mit einer ersten Stirnseite 24 und einer zweiten Stirnseite 25 auf. Luft strömt im Betrieb von der ersten Stirnseite 24 zur zweiten Stirnseite 25, wie durch den Pfeil 51 in Fig. 2 schematisch dargestellt ist. Das Drosselelement 17 ist an der Drosselwelle 18 über eine Befestigungsschraube 19 fixiert. Bezogen auf die Strömungsrichtung stromauf des Drosselelements 17 ist ein Chokeelement 20 im Ansaugkanalabschnitt 11 angeordnet. Das Chokeelement 20 ist als Chokeklappe ausgebildet und mittels einer Befestigungsschraube 22 an einer Chokewelle 21 fixiert. Das Drosselelement 17 ist um eine Drehachse 76 schwenkbar gelagert, und das Chokeelement 18 ist um eine Drehachse 77 schwenkbar gelagert. In Strömungsrichtung zwischen der Chokewelle 21 und der Drosselwelle 18 ist ein Trennwandabschnitt 36 im Ansaugkanalabschnitt 11 angeordnet. Der Trennwandabschnitt 36 trennt Luftkanal 14 und Gemischkanal 12 voneinander.

Beim Ausführungsbeispiel nach Fig. 2 ist am Trennwandabschnitt 36 eine Anlage 56 für das Drosselelement 17 ausgebildet. Die Anlage 56 ist an der dem Gemischkanal 12 zugewandten Seite des Trennwandabschnitts 36 angeordnet. An der dem Luftkanal 12 zugewandten Seite ist eine Anlage 57 für das Chokeelement 20 ausgebildet.

Auch beim Ausführungsbeispiel nach Fig. 2 ist ein Kanal 26 im Grundkörper 23 vorgesehen. Der Kanal 26 ist vorteilhaft als gerade, durchgehende Bohrung mit konstantem Durchmesser ausgeführt. Der Kanal 26 erstreckt sich vorteilhaft von der Stirnseite 24 bis in den Ansaugkanalabschnitt 11. Der Kanal 26 ist im Ausführungsbeispiel nicht über seine ganze Länge über seinen gesamten Umfang geschlossen, sondern in dem an die Stirnseite 24 angrenzenden Bereich zum Ansaugkanalabschnitt 11 hin offen. Es kann auch vorgesehen sein, dass der Kanal 26 in einer anderen Richtung umfangsseitig über einen Teilabschnitt seiner Länge offen ausgebildet ist. Es kann auch vorgesehen sein, dass der Kanal 26 über seine gesamte Länge in einer Richtung über einen Teilabschnitt seines Umfangs offen ausgebildet ist. Hierbei kann die den Kanal 26 begrenzende Wand im Querschnitt beispielsweise etwa U-förmig ausgebildet sein. Vorteilhaft wird der Kanal 26 mittels Bohren oder Fräsen hergestellt oder wird beim Gießen des Grundkörpers 23 als Gussstruktur hergestellt.

Der Kanal 26 weist eine Mittelachse 33 auf. Die Mittelachse 33 schließt im Ausführungsbeispiel mit der Ansaugkanallängsachse 23 einen Winkel α ein, der kleiner als 90° ist. Der Winkel α ist im Ausführungsbeispiel größer als 0°. Auch ein Winkel von 0° kann jedoch vorteilhaft sein. Der Winkel α beträgt vorzugsweise von 0° bis 30°, insbesondere von 0° bis 25°. Der Winkel α ist dabei in einer Schnittebene gemessen, die die Ansaugkanallängsachse 32 enthält und die parallel zur Mittelachse 33 des Kanals 26 verläuft. Im Ausführungsbeispiel enthält die Schnittebene sowohl die Ansaugkanallängsachse 32 als auch die Mittelachse 33 und entspricht der in Fig. 2 dargestellten Schnittebene. Sollten die Ansaugkanallängsachse 32 und die Mittelachse 33 windschief zueinander verlaufen, so ist der Winkel α zwischen der Ansaugkanallängsachse 32 und einer Projektion der Mittelachse 33 in die Schnittebene in einer Projektionsrichtung senkrecht zur Schnittebene gemessen.

Der Grundkörper 23 der Gemischbildungseinrichtung 13 weist eine erste Längsseite 58 und eine zweite Längsseite 59 auf. Die Längsseiten 58 und 59 verlaufen näherungsweise parallel zur Mittelachse 32 des Ansaugkanalabschnitts 11. An der ersten Längsseite 58 ist vorteilhaft eine Kraftstoffpumpe 46 ausgebildet. Die Kraftstoffpumpe 46 wird vom Grundkörper 23, einem am Grundkörper 23 fixierten Pumpendeckel 47 sowie einer nicht dargestellten Pumpenmembran begrenzt. Der Pumpendeckel 47 ist bevorzugt über eine Befestigungsschraube 48 am Grundkörper 23 angeschraubt. An der gegenüberliegenden Längsseite 59 sind vorteilhaft eine Regelkammer 42 und eine Kompensationskammer 43 gebildet, die von einer Regelmembran 44 getrennt sind. Die Regelmembran 44 ist von einem in Fig. 2 schematisch dargestellten Regelkammerdeckel 62 am Grundkörper 23 gehalten. Die Regelkammer 42 ist vorteilhaft in üblicher Weise mit einem federbeaufschlagten Hebel an ein Einlassventil gekoppelt, das den Kraftstofffluss von der Kraftstoffpumpe 46 in die Regelkammer 42 regelt. Die Regelkammer 42 ist über ein Rückschlagventil 45 mit Nebenkraftstofföffnungen 28 verbunden. Aus der Regelkammer 42 führt außerdem ein Kraftstoffkanal 64, in dem im Ausführungsbeispiel eine Festdrossel 63 angeordnet ist. Anstatt der Festdrossel 63 kann beispielsweise eine einstellbare Drossel vorgesehen sein.

Im Kanal 26 ist die Hauptkraftstoffdüse 29 angeordnet. Am Außenumfang der Hauptkraftstoffdüse 29 ist ein Ringspalt 30 gebildet, in den der Kraftstoffkanal 64 mündet. Der Ringspalt 30 wird von einer umlaufenden Nut am Außenumfang der Hauptkraftstoffdüse 29 sowie von der Wand des Kanals 26 begrenzt. In der Hauptkraftstoffdüse 29 ist ein Querkanal 65 ausgebildet, der im Ausführungsbeispiel senkrecht zur Mittelachse 33 verläuft, sowie ein Längskanal 66, der in Richtung der Mittelachse 33 mittig durch die Hauptkraftstoffdüse 29 verläuft. Über den Querkanal 65 ist der Ringspalt 30 mit dem Längskanal 66 verbunden. Der Längskanal 66 mündet an einem Ventilplättchen 52. Das Ventilplättchen 52 bildet mit einem Ventilsitz 54 ein Rückschlagventil 31. In geschlossenem Zustand des Rückschlagventils 31 liegt das Ventilplättchen 52 an dem Ventilsitz 54 an. Bei Überdruck im Ansaugkanalabschnitt 11 gegenüber der Regelkammer 42 ist das Rückschlagventil 31 geschlossen. Bei Unterdruck im Ansaugkanalabschnitt 11 wird das Ventilplättchen 52 vom Ventilsitz 54 abgehoben. Das Rückschlagventil 31 weist einen Anschlag 53 auf, der den maximalen Hub des Ventilplättchens 52 begrenzt. Der Hub des Ventilplättchens 52 ist vorzugsweise möglichst klein.

Fig. 3 zeigt die Mündung des Kanals 26 an der ersten Stirnseite 24. Der Kanal 26 ist im Ausführungsbeispiel vollständig im Grundkörper 23 ausgebildet und über seinen Umfang zumindest teilweise geschlossen ausgebildet. Der Grundkörper 23 weist hierzu einen Abschnitt 67 auf, der in den Ansaugkanalabschnitt 11 ragt. Der Abschnitt 67 verringert den freien Strömungsquerschnitt im Gemischkanal 12. Der Abschnitt 67 weist im Ausführungsbeispiel eine Abschrägung 68 auf, so dass sich der Strömungsquerschnitt am Abschnitt 67 in Richtung des Pfeils 51 (Fig. 2) vergrößert. Die Abschrägung 68 ist auch in Fig. 2 dargestellt. Die Abschrägung 68 kann in alternativer Ausführung auch entfallen.

Fig. 4 zeigt ein Ausführungsbeispiel einer Gemischbildungseinrichtung 13, deren Aufbau im Wesentlichen der in den Fig. 2 und 3 gezeigten und beschriebenen Gemischbildungseinrichtung 13 entspricht. Gleiche Bezugszeichen bezeichnen in allen Figuren einander entsprechende Elemente. Bei der Gemischbildungseinrichtung 13 in Fig. 4 ist der Kanal 26 gegenüber der in den Fig. 1 und 2 gezeigten Ausführung gedreht. Der Kanal 26 verläuft parallel zur Ansaugkanallängsachse 32. Die Mittelachse 33 des Kanals 26 und die Ansaugkanallängsachse 32 schließen einen Winkel von 0° ein, verlaufen also parallel.

Die Gemischbildungseinheit 13 ist in den Ausführungsbeispielen als Vergaser ausgebildet. Ein Vergaser fördert den Kraftstoff aufgrund des im Ansaugkanal bestehenden Unterdrucks in den Ansaugkanal. In alternativer Gestaltung kann auch eine andere Gemischbildungseinheit vorgesehen sein. Die Gemischbildungseinheit kann insbesondere ein Kraftstoffventil aufweisen, das Kraftstoff aufgrund von Überdruck des Kraftstoffs in den Ansaugkanal zuführt, insbesondere in den Ansaugkanal einspritzt.

## Patentansprüche

1. Gemischbildungseinheit mit einem Grundkörper (23), in dem ein Ansaugkanalabschnitt (11) ausgebildet ist, wobei sich der Ansaugkanalabschnitt (11) von einer ersten Stirnseite (24) des Grundkörpers (23) zu einer zweiten Stirnseite (25) des Grundkörpers (23) erstreckt, wobei die Gemischbildungseinheit (13) mindestens einen Kanal (26) aufweist, der in den Ansaugkanalabschnitt (11) mündet, und wobei in dem Kanal (26) ein Bauteil der Gemischbildungseinheit (13) angeordnet ist, das ein Rückschlagventil (31) aufweist, wobei die Gemischbildungseinheit (13) mindestens eine Kraftstofföffnung aufweist, die in den Ansaugkanalabschnitt (11) mündet und die an einer Kraftstoffdüse ausgebildet ist, wobei die Kraftstoffdüse das in dem Kanal (26) angeordnete Bauteil bildet, wobei die Kraftstofföffnung eine Hauptkraftstofföffnung (27) und die Kraftstoffdüse eine Hauptkraftstoffdüse (29) ist und wobei die Hauptkraftstofföffnung (27) im Bereich eines Venturiabschnitts (34) in den Ansaugkanalabschnitt (11) mündet,
**dadurch gekennzeichnet, dass** der Kanal (26) gerade verläuft und dass der Kanal (26) an der ersten Stirnseite (24) des Grundkörpers (23) mündet.

2. Gemischbildungseinheit nach Anspruch 1,
**dadurch gekennzeichnet, dass** das Bauteil mit dem Kanal (26) einen Ringspalt (30) bildet, der mit der Kraftstofföffnung verbunden ist.

3. Gemischbildungseinheit nach Anspruch 1 oder 2,
**dadurch gekennzeichnet, dass** die Mittelachse (33) des Kanals (26) mit der Ansaugkanallängsachse (32) in einer Schnittebene, die die Ansaugkanallängsachse (32) enthält und die parallel zur Mittelachse (33) des Kanals (26) verläuft, einen Winkel (α) von 0° bis 30°einschließt.

4. Gemischbildungseinheit nach einem der Ansprüche 1 bis 3,
**dadurch gekennzeichnet, dass** stromab des Venturiabschnitts (34) ein Drosselelement (17) im Grundkörper (23) gelagert ist.

5. Gemischbildungseinheit nach Anspruch 4,
**dadurch gekennzeichnet, dass** die erste Stirnseite (24) des Grundkörpers (23) die stromauf liegende Stirnseite des Grundkörpers (23) ist.

6. Gemischbildungseinheit nach Anspruch 4 oder 5,
**dadurch gekennzeichnet, dass** das Drosselelement (17) eine Drosselklappe ist.

7. Gemischbildungseinheit nach Anspruch 6,
**dadurch gekennzeichnet, dass** stromauf des Drosselelements (17) ein Chokeelement (20) im Grundkörper (23) gehalten ist.

8. Gemischbildungseinheit nach einem der Ansprüche 4 bis 7,
**dadurch gekennzeichnet, dass** stromauf des Drosselelements (17) kein Trennwandabschnitt im Ansaugkanalabschnitt (11) angeordnet ist.

9. Gemischbildungseinheit nach einem der Ansprüche 4 bis 7,
**dadurch gekennzeichnet, dass** stromauf des Drosselelements (17) ein Trennwandabschnitt (36) im Ansaugkanalabschnitt (11) angeordnet ist.

10. Gemischbildungseinheit nach einem der Ansprüche 1 bis 9,
**dadurch gekennzeichnet, dass** das Bauteil in den Kanal (26) eingepresst ist.

11. Zweitaktmotor mit einer Gemischbildungseinheit nach einem der Ansprüche 1 bis 10, mit einem Zylinder (2), in dem ein Brennraum (3) ausgebildet ist, der von einem Kolben (5) begrenzt ist, wobei der Kolben (5) eine in einem Kurbelgehäuse (4) drehbar gelagerte Kurbelwelle (7) antreibt, wobei ein Kurbelgehäuseinnenraum (6) in mindestens einer Stellung des Kolbens (5) über mindestens einen Überströmkanal (8) mit dem Brennraum (3) verbunden ist, mit einem Ansaugkanal (10), der stromab des in der Gemischbildungseinheit (13) ausgebildeten Ansaugkanalabschnitts (11) durch eine Trennwand (35) in einen Gemischkanal (12) zur Zufuhr von Kraftstoff/Luft-Gemisch in den Brennraum (3) und einen Luftkanal (14) zur Zufuhr von Spülvorlagenluft zu dem mindestens einen Überströmkanal (8) geteilt ist.

12. Zweitaktmotor nach Anspruch 11,
**dadurch gekennzeichnet, dass** stromauf des Drosselelements (17) kein Trennwandabschnitt zur Unterteilung des Ansaugkanalabschnitts (11) in den Gemischkanal (12) und den Luftkanal (14) vorgesehen ist.

13. Zweitaktmotor nach Anspruch 12,
**dadurch gekennzeichnet, dass** stromauf des Drosselelements (17) ein Trennwandabschnitt (36) zur Unterteilung des Ansaugkanalabschnitts (11) in den Gemischkanal (12) und den Luftkanal (14) vorgesehen ist.

## Claims

1. Mixture-formation unit having a main body (23) in which an intake-channel portion (11) is formed, wherein the intake-channel portion (11) extends from a first end face (24) of the main body (23) to a second end face (25) of the main body (23), wherein the mixture-formation unit (13) has at least one channel (26) which opens out into the intake-channel portion (11), and wherein, in the channel (26), a component of the mixture-formation unit (13) is arranged, which component has a check valve (31), wherein the mixture-formation unit (13) has at least one fuel opening which opens out into the intake-channel portion (11) and which is formed on a fuel nozzle, wherein the fuel nozzle forms the component arranged in the channel (26), wherein the fuel opening is a main fuel opening (27) and the fuel nozzle is a main fuel nozzle (29), and wherein the main fuel opening (27) opens out into the intake-channel portion (11) in the region of a venturi portion (34),
**characterized in that** the channel (26) extends straight, and **in that** the channel (26) opens out at the first end face (24) of the main body (23).

2. Mixture-formation unit according to Claim 1,
**characterized in that** the component forms together with the channel (26) an annular gap (30) which is connected to the fuel opening.

3. Mixture-formation unit according to Claim 1 or 2,
**characterized in that** the central axis (33) of the channel (26) includes an angle (α) of 0° to 30° with the intake-channel longitudinal axis (32) in a section plane which contains the intake-channel longitudinal axis (32) and which extends parallel to the central axis (33) of the channel (26).

4. Mixture-formation unit according to one of Claims 1 to 3,
**characterized in that** a throttle element (17) is mounted in the main body (23) downstream of the venturi portion (34).

5. Mixture-formation unit according to Claim 4,
**characterized in that** the first end face (24) of the main body (23) is the upstream end face of the main body (23).

6. Mixture-formation unit according to Claim 4 or 5,
**characterized in that** the throttle element (17) is a throttle flap.

7. Mixture-formation unit according to Claim 6,
**characterized in that** a choke element (20) is held in the main body (23) upstream of the throttle element (17).

8. Mixture-formation unit according to one of Claims 4 to 7,
**characterized in that** no partition-wall portion is arranged in the intake-channel portion (11) upstream of the throttle element (17).

9. Mixture-formation unit according to one of Claims 4 to 7,
**characterized in that** a partition-wall portion (36) is arranged in the intake-channel portion (11) upstream of the throttle element (17).

10. Mixture-formation unit according to one of Claims 1 to 9,
**characterized in that** the component is pressed into the channel (26).

11. Two-stroke engine having a mixture-formation unit according to one of Claims 1 to 10, having a cylinder (2) in which a combustion chamber (3) is formed, which combustion chamber is delimited by a piston (5), wherein the piston (5) drives a crankshaft (7) which is mounted rotatably in a crankcase (4), wherein, in at least one position of the piston (5), a crankcase interior (6) is connected to the combustion chamber (3) via at least one transfer channel (8), having an intake channel (10) which, downstream of the intake-channel portion (11) formed in the mixture-formation unit (13), is divided by a partition wall (35) into a mixture channel (12), which serves for feeding fuel/air mixture into the combustion chamber (3), and into an air channel (14), which serves for feeding scavenging air to the at least one transfer channel (8).

12. Two-stroke engine according to Claim 11,
**characterized in that** no partition-wall portion for subdividing the intake-channel portion (11) into the mixture channel (12) and the air channel (14) is provided upstream of the throttle element (17).

13. Two-stroke engine according to Claim 12,
**characterized in that** a partition-wall portion (36) for subdividing the intake-channel portion (11) into the mixture channel (12) and the air channel (14) is provided upstream of the throttle element (17).

## Revendications

1. Unité de formation de mélange comprenant un corps de base (23) dans lequel est formé une section de canal d'admission (11), la section de canal d'admission (11) s'étendant depuis une première face frontale (24) du corps de base (23) à une deuxième face frontale (25) du corps de base (23), l'unité (13) de formation de mélange présentant au moins un canal (26) qui débouche dans la section de canal d'admission (11), et un composant de l'unité (13) de formation de mélange qui présente un clapet anti-retour (31) étant agencé dans le canal (26), l'unité (13) de formation de mélange présentant au moins un orifice de carburant qui débouche dans la section de canal d'admission (11) et qui est formé sur un gicleur de carburant, le gicleur de carburant formant le composant agencé dans le canal (26), l'orifice de carburant étant un orifice de carburant principal (27) et le gicleur de carburant étant un gicleur de carburant principal (29), et l'orifice de carburant principal (27) débouchant dans la section de canal d'admission (11) dans la zone d'une section Venturi (34),
**caractérisée en ce que** le canal (26) s'étend en ligne droite et **en ce que** le canal (26) débouche sur la première face frontale (24) du corps de base (23).

2. Unité de formation de mélange selon la revendication 1,
**caractérisée en ce que** le composant forme avec le canal (26) un espace annulaire (30) qui est relié à l'orifice de carburant.

3. Unité de formation de mélange selon la revendication 1 ou la revendication 2,
**caractérisée en ce que** l'axe central (33) du canal (26) forme un angle (α) de 0° à 30° avec l'axe longitudinal (32) du canal d'admission dans un plan de coupe qui contient l'axe longitudinal (32) du canal d'admission et qui est parallèle à l'axe central (33) du canal (26).

4. Unité de formation de mélange selon l'une des revendications 1 à 3,
**caractérisée en ce qu'**un élément d'étranglement (17) est monté dans le corps de base (23) en aval de la section Venturi (34).

5. Unité de formation de mélange selon la revendication 4,
**caractérisée en ce que** la première face frontale (24) du corps de base (23) est la face frontale amont du corps de base (23).

6. Unité de formation de mélange selon la revendication 4 ou la revendication 5,
**caractérisée en ce que l'élément** d'étranglement (17) est un papillon des gaz.

7. Unité de formation de mélange selon la revendication 6,
**caractérisée en ce qu'**un élément de starter (20) est maintenu dans le corps de base (23) en amont de l'élément d'étranglement (17).

8. Unité de formation de mélange selon l'une des revendications 4 à 7,
**caractérisée en ce qu'**aucune section de cloison n'est agencée en amont de l'élément d'étranglement (17) dans la section de canal d'admission (11).

9. Unité de formation de mélange selon l'une des revendications 4 à 7,
**caractérisée en ce qu'**en amont de l'élément d'étranglement (17), une section de paroi de séparation (36) est agencée dans la section de canal d'admission (11).

10. Unité de formation de mélange selon l'une des revendications 1 à 9,
**caractérisée en ce que** le composant est pressé dans le canal (26).

11. Moteur à deux temps comprenant une unité de formation de mélange selon l'une des revendications 1 à 10, avec un cylindre (2) dans lequel est formée une chambre de combustion (3) qui est délimitée par un piston (5), le piston (5) entraînant un vilebrequin (7) monté rotatif dans un carter de vilebrequin (4), un espace intérieur (6) de carter de vilebrequin étant relié à la chambre de combustion (3) dans au moins une position du piston (5) par au moins un canal de débordement (8), avec un canal d'admission (10) qui, en aval de la section de canal d'admission (11) formée dans l'unité (13) de formation de mélange, est divisé par une paroi de séparation (35) en un canal de mélange (12) pour l'amenée du mélange carburant/air dans la chambre de combustion (3) et un canal pour l'air (14) pour l'amenée de l'air de pré-rinçage vers l'au moins un canal de débordement (8).

12. Moteur à deux temps selon la revendication 11,
**caractérisé en ce qu'**en amont de l'élément d'étranglement (17), il n'est pas prévu de section de paroi de séparation pour diviser la section de canal d'admission (11) en le canal de mélange (12) et le canal pour l'air (14).

13. Moteur à deux temps selon la revendication 12,
**caractérisé en ce qu'**il est prévu en amont de l'élément d'étranglement (17) une section de paroi de séparation (36) pour diviser la section de canal d'admission (11) en le canal de mélange (12) et le canal pour l'air (14).
